# EUROPÄISCHE PATENTSCHRIFT

(11) **EP 1 710 875 B1**
(45) Veröffentlichungstag und Bekanntmachung des Hinweises auf die Patenterteilung: **16.04.2008**
(21) Anmeldenummer: 06002931.1
(22) Anmeldetag: 14.02.2006
(51) Int. Cl.: H01R 31/06

(54) **Adaptereinheit mit Steckeradapter**
Adapter unit with plug adapter
Unité d'adaptateur avec des adaptateurs de prise de courant

(30) Priorität: 07.04.2005 DE 102005016022
(43) Veröffentlichungstag der Anmeldung: 11.10.2006
(73) Patentinhaber: Martin Kaiser GmbH & Co. KG, Elektrotechnische Fabrik, 96272 Hochstadt (DE)
(72) Erfinder: Kaiser, Martin, 96247 Michelau-Schwürbitz (DE)
(74) Vertreter: Reinhard - Skuhra - Weise & Partner

(56) Entgegenhaltungen:
- EP-A- 0 505 256
- EP-A- 0 903 924
- EP-A- 1 467 448
- DE-A1- 3 109 620
- US-B1- 6 247 941

## Beschreibung

Die Erfindung betrifft ein Adaptersystem für Stecker mit einem Steckeradapter.

Aus der EP-A-0505256 ist ein Adaptersystem bekannt, das aus zwei zueinander konzentrisch anzuordnenden und durch Verrastungsmittel miteinander zu verbindenden Teilen besteht. Das Adaptersystem weist einen ersten Gehäuseboden an der Unterseite auf, von welcher sich die Kontaktstifte wegerstrecken, sowie einen zweiten Gehäuseboden, in welchem Öffnungen angeordnet sind, die Steckerstifte aufzunehmen vermögen, welche durch das zweite Adapterteil durch dessen Öffnungen hindurchgeführt sind. Dieses bekannte Adaptersystem erfordert zwei voneinander unabhängige Teile, die vor ihrem Einsatz miteinander arretiert werden müssen.

Das technische Gebiet der Erfindung betrifft Steckeradapter bzw. Übergangsstecker. Aus der Druckschrift DE 103 16 528 A1 der Anmelderin ist ein Steckeradapter bekannt. Der Steckeradapter ermöglicht beispielsweise die Verwendung eines Euro-Steckers mit dem britischen Steckersystem. Der Steckeradapter weist ein Grundgehäuse auf, welches einen Gehäuseboden und eine dem Gehäuseboden umgebende Gehäusewandung aufweist. Vom Gehäuseboden sind nach unten abstehende Kontaktstifte und zumindest ein Führungsstift vorgesehen, mit innerhalb des Gehäuses angeordneten Anschlusskontakten für die Kontaktstifte eines Steckers, bei dem ferner ein seitig an der Gehäusewandung und/oder Gehäusedeckel ein Steckeraufnahmeabschnitt angeformt ist, der Öffnungen enthält für die Steckerstifte des aufzunehmenden Steckers, bei dem innerhalb des Gehäuses angeordnete Aufnahmenuten für Sperrfederelemente vorgesehen sind, derart, dass die Sperrfederelemente Öffnungen aufweisen, die fluchtend sind zu den Öffnungen in dem Steckeraufnahmeabschnitt. Damit ist ein unbeabsichtigtes Lösen des aufgenommenen Steckers aus dem Steckeradapter sichergestellt.

Oftmals wird ein solcher Steckeradapter auf den Stecker, der nicht in die landesspezifische Dose passt, von einem Laien der Elektrotechnik montiert. Nachdem ein Steckeradapter üblicherweise einen Übergang von zwei unterschiedlichen landesspezifischen Steckersystemen schafft, ist der Laie wenigstens mit einem der Steckersysteme in der Regel nicht vertraut. Somit besteht die Gefahr, dass bei der Montage des Steckeradapters auf den Stecker Probleme und Irritationen bei dem Laien hervorgerufen werden.

Ein weiterer Steckeradapter ist aus der Druckschrift EP 0 531 383 B1 bekannt. Bei diesem bekannten Steckeradapter besteht ferner der Nachteil, dass unbedingt darauf geachtet werden muss, dass dieser nicht in die Gegensteckdose eingesetzt wird und damit stromführend wird, da ansonsten die Gefahr besteht, dass beim Einsetzen des Steckers die unter Strom stehenden Kontakte berührt werden.

Der Erfindung liegt daher die Aufgabe zugrunde, einen Steckeradapter bereitzustellen, bei dem eine einfache, sichere und kostengünstige Montage auf den entsprechenden Stecker sichergestellt ist.

Diese Aufgabe wird erfindungsgemäß gelöst mit einem Adaptersystem für Stecker mit einem Steckeradapter mit einem Gehäuse, welches einen ersten Gehäuseboden und einen davon beabstandeten zweiten Gehäuseboden aufweist, wobei in dem ersten Gehäuseboden abstehende Kontaktstifte und in dem zweiten Gehäuseboden Öffnungen für Steckerstifte eines aufzunehmenden Steckers vorgesehen sind, dadurch gekennzeichnet, dass der zweite Gehäuseboden zumindest einen von dem zweiten Gehäuseboden abstehenden Führungsstift aufweist, dass eine Gehäusewandung den ersten und zweiten Gehäuseboden umgibt bzw. verbindet, dass eine Aufnahmevorrichtung vorgesehen ist, welche einen Gehäuseaufnahmeabschnitt aufweist, in welchen das Gehäuse des Steckeradapters passgenau einsetzbar ist, wobei an dem Boden der Aufnahmevorrichtung Aufnahmemittel zur Aufnahme der Kontaktstifte des Steckeradapters vorgesehen sind.

Weitere Ausgestaltungen ergeben sich aus den Unteransprüchen.

Vorteilhafterweise wird insbesondere durch die Verwendung des Führungsstiftes oder der zusätzlichen Öffnung für die Montage des Steckeradapters sichergestellt, dass der Steckeradapter auf einfache Weise, sicher und kostengünstig mit dem entsprechenden Stecker verbunden werden kann. Insbesondere wird durch den Führungsstift zur geführten Aufnahme des aufzunehmenden Steckers die Aufnahme des aufzunehmenden Steckers für den Benutzer deutlich erleichtert.

Vorteilhafte Ausgestaltungen und Weiterbildungen der Erfindung ergeben sich aus den Unteransprüchen sowie der Beschreibung unter Bezugnahme auf die Figuren.

Gemäß der Erfindung ist eine Aufnahmevorrichtung vorgesehen, welche einen Gehäuseaufnahmeabschnitt aufweist, in den das Gehäuse des Steckeradapters passgenau einsetzbar ist, und an deren Boden Aufnahmemittel zur Aufnahme der Kontaktstifte des Steckeradapters vorgesehen sind. Vorteilhafterweise wird die Montage des Steckeradapters durch die Verwendung der Aufnahmevorrichtung weiter erleichert und vereinfacht. Bei der Montage stellt der Benutzer, der insbesondere auch ein Laie sein kann, die Adaptereinheit mit Steckeradapter und Aufnahmevorrichtung beispielsweise auf einen Tisch und steckt den entsprechenden Stecker in die dafür vorgesehenen Öffnungen des Steckeradapters, in welchen vorteilhafterweise Mittel zur unlösbaren Verbindung vorgesehen sind. Durch das Hineinstecken des Steckers in die Öffnungen des Steckeradapters kann der Benutzer den mit dem Steckeradapter unlösbar verbundenen Stecker aus der Aufnahmevorrichtung ziehen.

Gemäß einer weiteren bevorzugten Ausgestaltung weist die Aufnahmevorrichtung eine im Wesentlichen zylinderförmige Außenwandung auf.

Gemäß einer weiteren bevorzugten Ausgestaltung ist der Führungsstift als ein elektrisch leitender Kontaktstift ausgebildet.

Gemäß einer weiteren bevorzugten Ausgestaltung besteht das Aufnahmemittel aus einer Mehrzahl von Aufnahmehülsen, wobei mittels einer Aufnahmehülse jeweils ein von dem ersten Gehäuseboden abstehender Kontaktstift aufnehmbar ist.

Die Erfindung wird nachfolgend anhand der in den schematischen Figuren angegeben Ausführungsbeispielen näher erläutert. Es zeigen:
- Figur 1a: eine perspektivische Ansicht eines ersten Ausführungsbeispiels des Steckeradapters gemäß der vorliegenden Erfindung;
- Figur 1b: eine perspektivische Ansicht einer zu dem Steckeradapter gemäß Figur 1a zugehörigen Aufnahmevorrichtung;
- Figur 2a: eine perspektivische Ansicht eines zweiten Ausführungsbeispiels des Steckeradapters gemäß der vorliegenden Erfindung;
- Figur 2b: eine perspektivische Ansicht einer zu dem Steckeradapter gemäß Figur 2a zugehörigen Aufnahmevorrichtung;
- Figur 3a: eine perspektivische Ansicht eines dritten Ausführungsbeispiels des Steckeradapters gemäß der vorliegenden Erfindung;
- Figur 3b: eine perspektivische Ansicht einer zu dem Steckeradapter gemäß Figur 3a zugehörigen Aufnahmevorrichtung;
- Figur 4a: eine perspektivische Ansicht eines vierten Ausführungsbeispiels des Steckeradapters gemäß der vorliegenden Erfindung; und
- Figur 4b: eine perspektivische Ansicht einer zu dem Steckeradapter gemäß Figur 4a zugehörigen Aufnahmevorrichtung.

In allen Figuren sind gleiche bzw. funktionsgleiche Elemente und Gegenstände - sofern nichts anderes angegeben ist - mit denselben Bezugszeichen versehen worden.

Die Figuren 1a, 2a, 3a und 4a zeigen jeweils ein Ausführungsbeispiel des Steckeradapters 1 gemäß der vorliegenden Erfindung und die Figuren 1b, 2b, 3b und 4b zeigen die entsprechende, zugehörige Aufnahmevorrichtung 13.

Das erfindungsgemäße Adapter-system besteht aus dem Steckeradapter 1 und der zugehörigen Aufnahmevorrichtung 13. Gemäß der Figuren 1a - 4a weist der Steckeradapter 1 ein Gehäuse 2 auf, welches einen ersten Gehäuseboden 3 und einen davon beabstandeten zweiten Gehäuseboden 4 besitzt. Gemäß der Figuren 1a - 4a stehen von dem ersten Gehäuseboden 3 ein erster Kontaktstift 6 und ein zweiter Kontaktstift 7 ab. Gemäß der Figuren 1a und 4a steht ein zusätzlicher dritter Kontaktstift 8 von dem ersten Gehäuseboden 3 ab. In dem zweiten Gehäuseboden 4 sind Öffnungen 11, 12 für Steckerstifte eines aufzunehmenden Steckers vorgesehen. Eine Gehäusewandung 5 verbindet und umgibt den ersten Gehäuseboden 3 und den zweiten Gehäuseboden 4 des Steckeradapters 1.

Die entsprechende zugehörige Aufnahmevorrichtung 13 gemäß der Figuren 1b - 4b weist einen Gehäuseaufnahmeabschnitt 14 und Aufnahmemittel 16 auf. Der Gehäuseaufnahmeabschnitt 14 ist derart ausgebildet, dass das Gehäuse 2 des Steckeradapters 1 passgenau in denselben einsteckbar ist.

In dem Boden 15 des Gehäuseaufnahmeabschnittes 14 ist das Aufnahmemittel 16 zur Aufnahme der Kontaktstifte 6, 7, 8 des Steckeradapters 1 vorgesehen.

Das Aufnahmemittel 16 ist vorzugsweise aus einer Mehrzahl von Aufnahmehülsen 16a, 16b, 16c ausgebildet, wobei mittels einer Aufnahmehülse 16a, 16b, 16c jeweils ein von dem ersten Gehäuseboden 3 abstehender Kontaktstift 6, 7, 8 aufnehmbar ist (siehe insbesondere Figuren 1b und 4b).

Gemäß der Figuren 1a und 4a ist ein von dem zweiten Gehäuseboden 4 abstehender Führungsstift 9 zur geführten Aufnahme des aufzunehmenden Steckers vorgesehen. Vorzugsweise ist der Führungsstift 9 als ein elektrisch leitender Kontaktstift ausgebildet.

Gemäß der Figur 2a sind ein von dem zweiten Gehäuseboden 4 abstehender erster Führungsstift 9 und ein von dem zweiten Gehäuseboden 4 abstehender zweiter Führungsstift 10 zur geführten Aufnahme von zwei Steckerstiften des aufzunehmenden Steckers vorgesehen. Vorzugsweise ist einer der Führungsstift 9, 10 als ein elektrisch leitender Kontaktstift ausgebildet.

Gemäß der Figur 3a ist eine dritte Öffnung 17 zur Aufnahme eines dritten Steckerstiftes des aufzunehmenden Steckers in dem zweiten Gehäuseboden 4 vorgesehen.

Gemäß der Figuren 1b - 4b weist die Aufnahmevorrichtung 13 eine im Wesentlichen zylinderförmige Außenwandung 13a auf.

Obwohl die vorliegende Erfindung vorstehend anhand der bevorzugten Ausführungsbeispiele beschrieben wurde, ist sie darauf nicht beschränkt, sondern auf vielfältige Art und Weise modifizierbar. Beispielsweise ist es denkbar, an dem zweiten Gehäuseboden 4 eine Mehrzahl von Führungsstiften und/oder Führungsöffnungen bereitzustellen.

### Bezugszeichenliste

- 1: Steckeradapter
- 2: Gehäuse
- 3: erster Gehäuseboden
- 4: zweiter Gehäuseboden
- 5: Gehäusewandung
- 6: erster Kontaktstift
- 7: zweiter Kontaktstift
- 8: dritter Kontaktstift
- 9: erster Führungsstift
- 10: zweiter Führungsstift
- 11: erste Öffnung
- 12: zweite Öffnung
- 13: Aufnahmevorrichtung
- 13a: Außenwandung
- 14: Gehäuseaufnahmeabschnitt
- 15: Boden
- 16: Aufnahmemittel
- 16a: erster Aufnahmehülse
- 16b: zweiter Aufnahmehülse
- 16c: dritter Aufnahmehülse
- 17: dritte Öffnung

## Patentansprüche

1. Adaptersystem für Stecker mit einem Steckeradapter (1) mit einem Gehäuse (2), welches einen ersten Gehäuseboden (3) und einen davon beabstandeten zweiten Gehäuseboden (4) aufweist,
wobei in dem ersten Gehäuseboden (3) abstehende Kontaktstifte (6, 7, 8) und in dem zweiten Gehäuseboden (4) Öffnungen (11,12) für Steckerstifte eines aufzunehmenden Steckers vorgesehen sind,
**dadurch gekennzeichnet,**
**dass** der zweite Gehäuseboden (4) zumindest einen von dem zweiten Gehäuseboden (4) abstehenden Führungsstift (9) aufweist,
**dass** eine Gehäusewandung (5) den ersten und zweiten Gehäuseboden (3,4) umgibt bzw. verbindet,
**dass** eine Aufnahmevorrichtung (13) vorgesehen ist, welche einen Gehäuseaufnahmeabschnitt (14) aufweist, in welchen das Gehäuse (2) des Steckeradapters (1) passgenau einsetzbar ist,
wobei an dem Boden (15) der Aufnahmevorrichtung (13) Aufnahmemittel (16) zur Aufnahme der Kontaktstifte (6, 7, 8) des Steckeradapters (1) vorgesehen sind.

2. Adaptersystem nach Anspruch 1,
**dadurch gekennzeichnet,**
**dass** die Aufnahmevorrichtung (13) eine im Wesentlichen zylinderförmige Außenwandung (13a) aufweist.

3. Adaptersystem nach Anspruch 1,
**dadurch gekennzeichnet,**
**dass** der Führungsstift (9) als elektrisch leitender Kontaktstift ausgebildet ist.

4. Adapatersystem nach Anspruch 1 oder 2,
**dadurch gekennzeichnet,**
**dass** das Aufnahmemittel (16) aus einer Mehrzahl von Aufnahmehülsen (16a, 16b, 16c) besteht, wobei mittels einer Aufnahmehülse (16a, 16b, 16c) jeweils ein von dem ersten Gehäuseboden (3) abstehender Kontaktstift (6, 7, 8) aufnehmbar ist.

## Claims

1. Adapter system for plugs comprising a plug adapter (1) with a housing (2), comprising a first housing base (3) and a second housing base (4) distant to the first housing base (3),
wherein
in the first housing base (3) comprising contact pins (6, 7, 8) extending there from
wherein and in the second housing base (4) orifices (11, 12) for contact pins of a plug, to be received,
**characterized in that** the second housing base (4) has at least one guiding pin (9) extending therefrom, and
that a housing wall (5) surrounds or connects the first and second housing base (3, 4), and
that a receptacle (13) is provided comprising a housing reception portion (14), in which the housing (2) of the plug adapter (1) is insertable with exact fit,
wherein on the base (15) of the receptacle (13) receiving means (16) for receiving the contact pins (6, 7, 8) of the plug adapter (1) are provided.

2. Adapter system according to claim 1, **characterized in that** the receptacle (13) has an essentially cylindrical outer wall (13a).

3. Adapter system according to claim 1, **characterized in that** the guiding pin (9) is an electrically conductive contact pin.

4. Adapter system according to claim 1 or 2, **characterized in that** the receiving means (16) is made up of plurality of receiving shells (16a, 16b, 16c), wherein by means of each receiving shell (16a, 16b, 16c) one contact pin (6, 7, 8) extending from the housing base (3) is receivable, respectively.

## Revendications

1. Système adaptateur pour connecteur avec un adaptateur de prise de courant (1) muni d'un boîtier (2) présentant une première base de boîtier (3) et une seconde base de boîtier (4) éloignée de cette dernière, des broches de contact en saillie (6, 7, 8) étant prévues dans la première base de boîtier (3) et des orifices (11, 12) étant prévus dans la seconde base de boîtier (4) pour des broches mâles d'un connecteur devant être reçu, **caractérisé par le fait que** la seconde base de boîtier (4) présente au moins une tige de guidage (9) faisant saillie par rapport à la seconde base de boîtier (4), qu'une paroi de boîtier (5) entoure ou relie la première et la seconde base de boîtier (3,4), qu'un dispositif récepteur (13) est prévu, présentant une zone de réception de boîtier (14), dans laquelle le boîtier (2) de l'adaptateur de prise de courant (1) peut s'adapter avec précision, des moyens récepteurs (16) étant prévus sur la base (15) du dispositif récepteur (13), destinés à recevoir les broches de contact 6, 7, 8) de l'adaptateur de prise de courant (1).

2. Système adaptateur selon la revendication 1, **caractérisé par le fait que** le dispositif récepteur (13) présente une paroi extérieure de forme essentiellement cylindrique (13a).

3. Système adaptateur selon la revendication 1, **caractérisé par le fait que** la tige de guidage (9) se présente sous forme de broche de contact conductrice.

4. Système adaptateur selon la revendication 1 ou 2, **caractérisé par le fait que** le moyen de réception (16) est constitué d'une pluralité de manchons de réception (16a, 16b, 16c), chacune des broches de contact (6, 7, 8) en saillie par rapport à la première base de boîtier (3) pouvant être réceptionnée à l'aide d'un manchon de réception (16a, 16b, 16c).
